# EUROPÄISCHE PATENTSCHRIFT

(11) **EP 1 379 809 B1**
(45) Veröffentlichungstag und Bekanntmachung des Hinweises auf die Patenterteilung: **15.03.2006**
(21) Anmeldenummer: 02737809.0
(22) Anmeldetag: 16.04.2002
(51) Int. Cl.: F21V 17/14, F21V 17/12

(54) **VORRICHTUNG ZUR VERBINDUNG EINES ERSTEN OPTISCHEN BAUTEILS MIT EINEM ZWEITEN OPTISCHEN BAUTEIL**
DEVICE FOR CONNECTING A FIRST OPTICAL COMPONENT TO A SECOND OPTICAL COMPONENT
DISPOSITIF POUR CONNECTER UN PREMIER COMPOSANT OPTIQUE A UN SECOND COMPOSANT OPTIQUE

(30) Priorität: 20.04.2001 DE 10120740
(43) Veröffentlichungstag der Anmeldung: 14.01.2004
(73) Patentinhaber: ARNOLD & RICHTER CINE TECHNIK GMBH & CO. BETRIEBS KG, 80799 München (DE)
(72) Erfinder: STEGMAIER, Klaus-Dieter, 94234 Viechtach (DE); DÖRNER, Thomas, 83059 Kolbermoor (DE)
(74) Vertreter: Müller, Wolfram Hubertus
(86) Internationale Anmeldenummer: PCT/DE2002/001462
(87) Internationale Veröffentlichungsnummer: WO 2002/086384

(56) Entgegenhaltungen:
- WO-A-86/02986
- DE-A- 4 127 128
- FR-A- 2 733 300
- US-A- 5 758 958

## Beschreibung

Die Erfindung betrifft eine Vorrichtung zur Verbindung eines ersten optischen Bauteils mit einem zweiten optischen Bauteil, insbesondere zur Verbindung eines Lampengehäuses eines Scheinwerfers mit einem Lampenvorsatz, sowie elektrische Bauteile mit oder zur Verwendung mit einer derartigen Vorrichtung.

Scheinwerfer für Film-, Studio- oder Bühnerrbeleuchtung ' weisen ein Lampengehäuse auf, das eine Halterung zur Aufnahme einer Lampe bzw. eines Brenners, ein Zündgerät für die Lampe bzw. den Brenner sowie einen Reflektor enthält. Das Lampengehäuse wird je nach den vorliegenden Anforderungen mit verschiedenen Lampenvorsätzen bestückt, die unterschiedliche Linsensätze und Lichtführungssysteme enthalten. Die Verbindung eines Lampenvorsatzes mit einem Lampengehäuse muß dabei schnell und einfach erfolgen, um eine einfache und zuverlässige Handhabung des Scheinwerfers gewährleisten zu können:

Die DE-A1-41 27 128 beschreibt einen Beleuchtungskörper mit Haltern, die die Anordnung verschiedener Vorsatzelemente am Beleuchtungskörper ermöglichen. Es ist vorgesehen, die Halter drehbar anzuordnen, wobei in mehreren Ebenen angeordnete Aufnahmen der Halter im wesentlichen den gleichen Abstand von der Drehachse des Halters haben. Dadurch kann durch ein einfaches Verdrehen des Halters der gleiche Gegenstand wahlweise in verschiedenen Ebenen gehalten werden.

Der vorliegenden Erfindung liegt die Aufgabe zugrunde, eine Vorrichtung zur Verbindung eines ersten optischen Bauteils, insbesondere eines Lampengehäuses, mit einem zweiten optischen Bauteil, insbesondere einem Lampenvorsatz, zur Verfügung zu stellen, die eine derartige Verbindung auf einfache und schnell handhabbare Weise bereitstellt. Zusätzlich sollen optische Bauteile mit oder zur Verwendung mit einer derartigen Vorrichtung bereitgestellt werden.

Die genannte Aufgabe wird erfindungsgemäß durch eine Vorrichtung mit den Merkmalen des Anspruchs 1, ein optisches Bauteil mit den Merkmalen des Anspruchs 12 und ein optisches Bauteil mit den Merkmalen des Anspruchs 16 gelöst. Bevorzugte und vorteilhafte Ausgestaltungen der Erfindung sind in den Unteransprüchen angegeben.

Danach zeichnet sich die erfindungsgemäße Vorrichtung durch einen Verbindungsring aus, der einen ersten Bereich aufweist, mit dem der Verbindungsring drehbar an dem ersten optischen Bauteil befestigbar ist. An den ersten Bereich schließt sich axial beanstandet ein zweiter Bereich an, mit dem der Verbindungsring mit dem zweiten Bauteil verbindbar ist. Dabei besitzt der zweite Bereich Kopplungsmittel, die beim Drehen des Verbindungsringes in Eingriff mit zugeordneten Kopplungsmitteln des zweiten Bauteils gelangen. Durch Drehen des Verbindungsringes relativ zu dem ersten Bauteil kann das zweite Bauteil somit in einfacher und schneller Weise mit dem ersten Bauteil verbunden werden.

Bei einer bevorzugten Ausgestaltung der Erfindung ist vorgesehen, daß die Kopplungsmittel des zweiten Bereichs des Verbindungsrings mindestens ein von der Oberfläche des Verbindungsrings abstehendes Kopplungsteil ausbilden, das bei Drehen des Verbindungsrings beispielsweise in Eingriff mit einer bajonettartigen Nut des zweiten Bauelements tritt. Bei dem Kopplungsteil handelt es sich dabei bevorzugt um eine um seine Achse bewegliche Rolle, wobei die Achse senkrecht zur Oberfläche des Verbindungsringes verläuft.

Die beweglichen Rollen gewährleisten ein gleichmäßiges und leichtgängiges Drehen und Verbinden von Verbindungsring und optischem Bauteil.

Bevorzugt ist vorgesehen, daß im zweiten Bereich des Verbindungsrings drei symmetrisch an der Innenseite angeordnete Rollen vorgesehen sind, die beim Drehen des Verbindungsrings jeweils in eine zugeordnete, bajonettartige Nut des zweiten Bauteils eingreifen. Die Anordnung von drei gleichmäßig verteilten Rollen ist vorteilhaft, um ein Verkippen der Verbindung zu vermeiden und ein zentrisches Verbinden zu gewährleisten.

In einer bevorzugten Ausgestaltung der Erfindung greift der erste Bereich des Verbindungsrings mit mindestens zwei von der Innenseite des Verbindungsrings abstehenden Verbindungsteilen in eine umlaufende Nut des ersten Bauteils ein. Der Verbindungsring und das erste Bauteil sind dabei unverlierbar und drehbar miteinander verbunden. Bei den Verbindungsteilen handelt es sich wiederum bevorzugt um Rollen, insbesondere drei symmetrisch an der Innenseite des ersten Bereichs des Verbindungsrings angeordnete Rollen, die in die umlaufende Nut eingreifen. Die Rollen gewährleisten auch hier ein gleichmäßiges, ruckfreies und gleichgängiges Drehen und Verbinden.

Zwischen dem ersten und dem zweiten Bereich des Verbindungsrings ist bevorzugt ein Absatz oder ein Innensteg vorgesehen, der die beiden Bereiche des Verbindungsrings voneinander trennt. Insbesondere stellt der Absatz oder Verbindungsring einen Anschlag für einen in den Verbindungsring eingreifenden Kopplungsbereich des zweiten Bauteils dar.

Die Außenseite des Verbindungsrings ist bevorzugt mit Griffmulden oder anderen grifffreundlichen Oberflächengestaltungen versehen, die eine Handhabung und Verdrehung des Verbindungsrings erleichtern. Die Griffmulden können dabei mit einem wärmeisolierenden Werkstoff versehen sein, damit sie angenehmer anzufassen sind.

In einem weiteren Aspekt der Erfindung wird ein optisches Bauteil, insbesondere ein Lampengehäuse eines Scheinwerfers zur Verfügung gestellt, das mit einem erfindungsgemäßen Verbindungsring versehen ist. Der erste Bereich des Verbindungsrings ist dabei unverlierbar und drehbar mit dem optischen Bauteil verbunden. An die drehbar verbundene Einheit von optischem Bauteil und Verbindungsring ist dann durch einfaches Drehen des Verbindungsrings ein zweites optisches Bauteil ankoppelbar.

Zur Lagerung des Verbindungsrings am optischen Bauteil weist das optische Bauteil einen zylindrischen Koppelbereich mit einer umlaufenden Nut auf, in die Verbindungsteile des ersten Bereichs des Verbindungsrings eingreifen. Die umlaufende Nut ist dabei bevorzugt eine Außennut, wobei der Verbindungsring den Koppelbereich des Bauteils von außen umschließt. Auf diese Weise sind die Verbindungselemente in geschützter Position auf der Innenseite bzw. im Innenbereich des Verbindungsrings angeordnet.

Bei einer bevorzugten Ausgestaltung der Erfindung sind am optischen Bauteil zwei gefederte Kontaktstifte vorgesehen, die mit einer Sicherheitsschaltung gekoppelt sind, die für ein Abschalten des optischen Bauteils sorgt, sofern die Kontaktstifte nicht mit zugeordneten Kontakten einer Kontaktplatte eines zweiten optischen Bauteils in elektrischem Kontakt stehen. Hierdurch wird das optische Bauteil, insbesondere die in einem Lampengehäuse angeordnete Lampe automatisch abgeschaltet, wenn das Lampengehäuse vom Lampenvorsatz getrennt wird, und somit vermieden, daß von der Lampe ausgesandte UV-Strahlung umgerichtet abgestrahlt wird.

In einem weiteren Aspekt der Erfindung wird ein optisches Bauteil zur Verfügung gestellt, das einen zylindrischen Koppelbereich zur Verbindung mit dem einem erfindungsgemäßen Verbindungsring aufweist. Das Bauteil weist dabei in seinem Koppelbereich Kopplungsmitteln zur Verbindung mit den Kopplungsmitteln des zweiten Bereichs des erfindungsgemäßen Verbindungsrings auf. Dazu ist bevorzugt mindestens eine bajonettartige Nut vorgesehen, in die entsprechende Koppelteile des Verbindungsrings beim Drehen des Verbindungsrings eingreifen.

Das optische Bauteil weist in seinem Kopplungsbereich bevorzugt zusätzlich Rastmittel auf, in die die Kopplungsmittel des Verbindungsrings einrasten können. Bei diesen Rastmitteln handelt es sich beispielsweise um am Ende der bajonettartigen Nuten ausgebildete Mulden, in die bewegliche Rollen des Verbindungsrings hör- und fühlbar einrasten.

Das optische Bauteil weist mit Vorteil zusätzlich ein federndes Element, beispielsweise einen O-Ring auf, der zwischen das optische Bauteil und ein weiteres optisches Bauteil gelegt wird. Durch die durch das federnde Element bereitgestellte Druckkraft wird ein Einrasten der Kopplungsmittel des Verbindungsrings in die Rastmittel gewährleistet.

Bevorzugt ist in das optische Bauteil zusätzlich eine Kontaktplatte integriert, die zwei über eine Kontaktbrücke miteinander verbundene Kontaktbahnen aufweist. Die Kontaktplatte dient der Kontaktierung mit zwei Kontaktstiften eines weiteren Bauteils.

Die Erfindung wird nachfolgend unter Bezugnahme auf die Figuren der Zeichnung anhand eines Ausführungsbeispiels näher erläutert. Es zeigen:
- Fig. 1 -: eine perspektivische Darstellung einer erfindungsgemäßen Verbindungsvorrichtung zur Verbindung eines Lampengehäuses mit einem Lampenvorsatz;
- Fig. 2 -: eine Seitenansicht eines erfindungsgemäßen Verbindungsrings;
- Fig. 3 -: einen Schnitt durch den Verbindungsring der Figur 2 entlang der Linie A-A;
- Fig. 4 -: eine Draufsicht auf den Verbindungsring der Figur 2;
- Fig. 5 -: eine vergrößerte Darstellung des Kopplungsbereiches des Lampengehäuses der Figur 1;
- Fig. 6a -: eine erste Ansicht eines Lampenvorsatzes mit einem erfindungsgemäßen Kopplungsbereich;
- Fig. 6b -: eine zweite Ansicht des Lampenvorsatzes der Figur 6a;
- Fig. 7 -: eine vergrößerte Darstellung einer als Verbindungsteil dienenden, an der Innenseite eines erfindungsgemäßen Verbindungsrings angeordneten drehbaren Rolle und
- Fig. 8 -: eine erfindungsgemäße Verbindungsvorrichtung gemäß Figur 1 nach Verbindung des Lampenvorsatzes mit dem Lampengehäuse.

In Figur 1 ist ein Lampengehäuse 1 dargestellt, das mittels eines Verbindungsrings mit einem Lampenvorsatz 3 verbindbar ist. Das Lampengehäuse 1 ist Teil eines Scheinwerfers für Film-, Studio-, Bühnenbeleuchtung oder weitere Anwendungsbereiche und weist in an sich bekannter Weise insbesondere ein Zündgerät, einen Lampenhalter, eine Lampe bzw. einen Brenner und einen Reflektor auf. Von dem Lampengehäuse 1 ist in Figur 1 nur ein zylindrischer Abschnitt dargestellt, an den der Lampenvorsatz 3 angekoppelt werden soll. Dabei sind verschiedene Lampenvorsätze 3 vorgesehen, die jeweils unterschiedliche Lichtführungssyteme aufweisen.

Wie im folgenden erläutert, wird über den Verbindungsring 2 eine einfache und schnelle Verbindung zwischen dem Lampengehäuse 1 und einem gewünschten Lampenvorsatz 3 bereitgestellt.

Gemäß den Figuren 2 bis 4 weist der Verbindungsring 2 einen ersten Bereich 22, über den der Verbindungsring drehbar mit dem Gehäuse 1 und einen zweiten Bereich 21, über den der Verbindungsring mit dem Lampenhalter 3 verbindbar ist, auf. Die beiden Bereiche 21, 22 des Verbindungsrings sind axial beabstandet. Sie weisen einen geringfügig unterschiedlichen Durchmesser auf, wodurch am Grenzbereich zwischen den beiden Bereichen eine innenliegende, umlaufende Anschlagkante 23 entsteht, an der das entsprechende Kopplungsteil des Lampenhalters 3 zur Anlage kommt.

Alternativ kann auch vorgesehen sein, daß der erste und der zweite Bereich 21, 22 den gleichen Durchmesser aufweisen und ein umlaufender Steg zur Trennung der beiden Bereiche an der Innenseite des Verbindungsrings 2 angeordnet ist.

An der Innenseite des Verbindungsrings 2, und zwar sowohl in dem einen Bereich 21 als auch in dem anderen Bereich 22 sind drei gleichmäßig verteilte Rollen angeordnet, die um eine senkrecht zur Oberfläche des Verbindungsrings verlaufende Achse drehbar gelagert sind. Entsprechende Lageröffnungen 24 für diese Rollen sind in der Schnittansicht der Figur 3 dargestellt.

Die in dem einen Bereich 22 angeordneten Rollen dienen der Verbindung des Verbindungsrings 2 mit dem Lampengehäuse 1 und die in dem anderen Bereich 21 des Verbindungsrings angeordneten Rollen der Verbindung mit dem Lampenvorsatz 3. In der Figur 1 ist eine entsprechende Verbindungsrolle 25 in dem einen Bereich 21 des Verbindungsrings dargestellt. Eine entsprechende Rolle 27 im Bereich 22 des Verbindungsrings zeigt die Figur 7.

Gemäß den Figuren 2 und 4 sind an dem äußeren Umfang des Verbindungsrings eine Vielzahl von Griffmulden 26 ausgebildet, die eine sichere Handhabung des Verbindungsrings 2 gewährleistet und ein Verdrehen des Verbindungsrings 2 erleichtern. Die Griffmulden können dabei mit einem wärmeisolierenden Kunststoff versehen sein (nicht dargestellt).

Die Verbindung des Verbindungsrings 2 mit dem Lampengehäuse 1 ist in Figur 5 dargestellt. Danach bildet das Lampengehäuse an seinen dem anzukoppelnden Lampenvorsatz zugewandten Enden einen zylindrischen Koppelbereich bzw. Absatz 11 auf, der eine umlaufende Nut 12 ausbildet. Der Außendurchmesser des Absatzes 11 entspricht dabei im wesentlichen dem Innendurchmesser des Verbindungsrings 2. In der umlaufenden Nut 12 laufen drei Rollen 27 (vgl. Figur 7), die in dem Lampengehäuse 1 zugeordneten Bereich 22 des Verbindungsrings gleichmäßig verteilt angeordnet sind. Hierdurch wird eine drehbare und unverlierbare Verbindung zwischen dem Verbindungsring 2 und dem Lampengehäuse 1 hergestellt.

Aufgrund der beweglichen Rollen 25 ist ein gleichmäßiges, ruckfreies und leichtgängiges Drehen des Verbindungsrings 2 gegenüber dem Lampengehäuse 1 möglich.

Gemäß den Figuren 6a, 6b erfolgt die Verbindung des Verbindungsrings 2 mit dem anzukoppelnden Lampenvorsatz 3 dadurch, daß die in dem Bereich 21 des Verbindungsrings 2 angeordneten Rollen 25 in bajonettartig ausgebildete Nuten 31 des Lampenvorsatzes 3 eingreifen.

Der Lampenvorsatz 3 weist dabei als Koppelbereich einen zylindrischen Bereich bzw. Absatz 32 auf, in den insgesamt drei bajonettartige Nuten 31 eingebracht sind. Die Nuten 31 sind gleichmäßig an dem Absatz 32 verteilt und korrespondieren in ihrer Lage mit den Rollen 25 des Verbindungsrings 2. Sie weisen eine dem Verbindungsring 2 zugewandte Einkoppel-öffnung 31b auf und verlaufen dann mit geringer Steigung schräg zur Längsachse des Lampenvorsatzes 3.

Zur Verbindung des Lampenvorsatzes 3 mit dem Lampengehäuse 1 ist es lediglich erforderlich, daß der Absatz 32 des Lampenvorsatzes 3 in den Verbindungsring 2 eingesetzt wird. Bei einem anschließendem Drehen des Verbindungsrings 2 werden die beweglichen Rollen automatisch in die bajonettartig ausgeführten Nuten 31 eingeführt und bis zum Endanschlag der Nuten 31 geführt. Aufgrund der Steigung der Nuten 31 wird, wenn die Rollen 25 des Verbindungsrings 25 sich entlang der Nuten 31 bewegen, der Lampenvorsatz 3 automatisch in Richtung des Verbindungsrings 2 und mit seinem Absatz 32 in diesen hinein bewegt, so daß eine feste und dichte Verbindung entsteht.

Durch einfaches Drehen des mit dem Lampengehäuse 1 verbundenen Verbindungsrings 2 wird somit der Lampenvorsatz automatisch mit dem Verbindungsring 2 bzw. dem Lampengehäuse 1 verbunden.

Um sicherzustellen, daß die Rollen 25 im Endanschlag der Nuten einrasten und sich nicht selbständig lösen können, sind an den Enden der Nuten gemäß Figur 6a, 6b Mulden 31a ausgebildet, in die die beweglichen Rollen 25 einrasten. Um ein sicheres Einrasten der Rollen 25 in den Mulden 31a zu gewährleisten, ist zwischen dem Lampenvorsatz und dem Lampengehäuse ein federndes Element, beispielsweise ein O-Ring (nicht dargestellt) angeordnet, der eine gewisse Druckkraft zwischen dem Lampengehäuse und dem Lampenvorsatz bereitstellt.

In Figur 8 ist die erfindungsgemäße Verbindungsanordnung dargestellt, nachdem der Lampenvorsatz mittels des erfindungsgemäßen Verbindungsrings mit dem Lampengehäuse 1 verbunden ist. Bei Bedarf kann in einfacher Weise ein anderer Lampenvorsatz 3 an das Gehäuse angebracht werden, indem der Verbindungsring gedreht, der Lampenvorsatz entfernt, ein neuer Lampenvorsatz in den Verbindungsring eingeführt und der Verbindungsring erneut gedreht wird.

Es wird darauf hingewiesen, daß in dem Lampengehäuse 1 zwei federnde Kontaktstifte vorgesehen sind, die mit einer Sicherheitsschaltung verbunden sind. Bei Verbindung des Lampengehäuses mit einem Lampenvorsatz gemäß Figur 8 treten die gefederten Kontaktstifte in Verbindung mit einer am Lampenvorsatz angeordneten Kontaktplatte, die zwei kreisrunde Kontaktbahnen aufweist, die über eine Kontaktbrücke miteinander verbunden sind. Sobald der Lampenvorsatz vom Lampengehäuse entfernt und dementsprechend die gefederten Kontaktstifte außer Kontakt mit der Kontaktplatte treten, sorgt die Sicherheitsschaltung automatisch für ein Abschalten der Lampe, um ein unerwünschtes Abstrahlen von UV-Strahlung zu verhindern. Eine derartige Sicherungsanordnung ist aus der DE-U-200 16 303.5 bekannt.

Die Erfindung beschränkt sich in ihrer Ausführung nicht auf die vorstehend dargestellten Ausführungsbeispiele. Beispielsweise können statt Rollen auch andere Kopplungsteile wie z.B. Stifte verwendet werden. Diese können statt an der Innenseite des Verbindungsrings alternativ auch an der Stirnseite des Verbindungsrings angebracht sein. Des weiteren können im Lampenvorsatz statt bajonettartiger Nuten beispielsweise Schlitze als Kopplungsmittel eingesetzt werden. Wesentlich für die Erfindung ist allein, daß ein Verbindungsring mit einem ersten und einem zweiten Bereich vorgesehen ist, der über den ersten Bereich mit einem ersten optischen Bauteil über den zweiten optischen Bauteil verbindbar ist, und wobei in dem zweiten Bereich Kopplungsmittel vorgesehen sind, die bei Drehen des Verbindungsrings automatisch in Eingriff mit zugeordneten Kopplungsmitteln des zweiten Bauteils gelangen.

## Patentansprüche

1. Vorrichtung zur Verbindung eines ersten optischen Bauteils mit einem zweiten optischen Bauteil, insbesondere zur Verbindung eines Lampengehäuses eines Scheinwerfers mit einem Lampenvorsatz,
**gekennzeichnet durch**
einen Verbindungsring (2), der einen ersten Bereich (22) aufweist, mit dem der Verbindungsring (2) drehbar an dem ersten optischen Bauteil (1) befestigbar ist, und einen zu dem ersten Bereich (21) axial beabstandeten zweiten Bereich (21), mit dem der Verbindungsring (2) mit dem zweiten optischen Bauteil (3) verbindbar ist, wobei der zweite Bereich (21) Kopplungsmittel (25) aufweist, die bei Drehen des Verbindungsringes (1) in Eingriff mit zugeordneten Kopplungsmitteln (31, 31a) des zweiten optischen Bauteils (3) gelangen.

2. Vorrichtung nach Anspruch 1, **dadurch gekennzeichnet, daß** die Kopplungsmittel des zweiten Bereichs (21) des Verbindungsrings (2) mindestens ein von der Oberfläche des Verbindungsrings abstehendes Kopplungsteil (25) aufweisen, das bei Drehen des Verbindungsrings (1) in Eingriff mit einer bajonettartigen Nut (31) des zweiten Bauelements (3) tritt.

3. Vorrichtung nach Anspruch 2, **dadurch gekennzeichnet, daß** das Kopplungsteil (25) an der Innenseite des zweiten Bereichs (21) des Verbindungsrings (2) angeordnet oder ausgebildet ist.

4. Vorrichtung nach Anspruch 2 oder 3, **dadurch gekennzeichnet, daß** das Kopplungsteil eine um seine Achse bewegliche Rolle (25) ist, wobei die Achse der Rolle senkrecht zur Oberfläche des Verbindungsrings (2) verläuft.

5. Vorrichtung nach Anspruch 4, **dadurch gekennzeichnet, daß** drei Rollen (25) symmetrisch an der Innenseite des zweiten Bereichs (21) des Verbindungsrings (2) angeordnet sind, die bei Drehen des Verbindungsrings (2) jeweils in eine zugeordnete, bajonettartige Nut (31) des zweiten Bauteils (3) eingreifen.

6. Vorrichtung nach mindestens einem der vorangehenden Ansprüche, **dadurch gekennzeichnet, daß** der erste Bereich (22) des Verbindungsrings mindestens zwei von der Innenseite des Verbindungsrings (1) abstehende Verbindungsteile (26) aufweist, die in eine umlaufende Nut (12) des ersten Bauteils (1) eingreifen.

7. Vorrichtung nach Anspruch 6, **dadurch gekennzeichnet, daß** das Verbindungsteil jeweils eine um seine Achse bewegliche Rolle (27) ist, wobei die Achse der Rolle (27) senkrecht zur Oberfläche des Verbindungsrings (2) verläuft.

8. Vorrichtung nach Anspruch 7, **dadurch gekennzeichnet, daß** der erste Bereich (22) des Verbindungsrings (2) drei symmetrisch angeordnete Rollen (27) aufweist.

9. Vorrichtung nach mindestens einem der vorangehenden Ansprüche, **dadurch gekennzeichnet, daß** der erste und der zweite Bereich (22, 21) des Verbindungsrings (2) durch einen Absatz (23) oder einen Innensteg voneinander getrennt sind.

10. Vorrichtung nach mindestens einem der vorangehenden Ansprüche, **dadurch gekennzeichnet, daß** die Außenseite des Verbindungsrings (2) mit Griffmulden (26) versehen ist.

11. Vorrichtung nach Anspruch 10, **dadurch gekennzeichnet, daß** der Verbindungsring (2) im Bereich der Griffmulden (26) mit einem wärmeisolierenden Werkstoff versehen ist.

12. Optisches Bauteil, insbesondere Lampengehäuse eines Scheinwerfers,
**gekennzeichnet durch**
einen Verbindungsring (2) nach mindestens einem der Ansprüche 1 bis 11, wobei der erste Bereich (22) des Verbindungsrings (2) unverlierbar und drehbar an dem optischen Bauteil (1) gelagert ist.

13. Optisches Bauteil nach Anspruch 12, **dadurch gekennzeichnet, daß** das optische Bauteil ein zylindrisches Koppelstück (11) mit einer umlaufenden Nut (12) aufweist, in die Verbindungsteile (27) des ersten Bereichs (22) des Verbindungsrings (2) eingreifen.

14. Optisches Bauteil nach Anspruch 13, **dadurch gekennzeichnet, daß** die umlaufende Nut eine Außennut (12) ist und der erste Bereich (22) des Verbindungsrings (2) das Koppelstücks (11) des Bauteils (1) von außen umschließt.

15. Optisches Bauteil nach mindestens einem der Ansprüche 12 bis 14, **gekennzeichnet durch** zwei gefederte Kontaktstifte zur Kontaktierung einer Kontaktplatte eines mit dem optischen Bauteil verbindbaren weiteren optischen Bauteils und mit einer Sicherheitsschaltung, die bei einer Dekontaktierung der Kontaktstifte den Betrieb des optischen Bauteils unterbricht.

16. Optisches Bauteil, insbesondere Lampenvorsatz zur Verbindung mit einem Lampengehäuse eines Scheinwerfers
**dadurch gekennzeichnet,**
**daß** das optische Bauteil (3) einen zylindrischen Koppelbereich (32) mit Kopplungsmittel (31, 31a) aufweist, durch die das optische Bauteil (3) mit einem Verbindungsring (2) nach einem der Ansprüche 1 bis 11 verbindbar ist.

17. Optisches Bauteil nach Anspruch 16, **dadurch gekennzeichnet, daß** der zylindrische Koppelbereich (32) mindestens eine bajonettartige Nut (31) aufweist.

18. Optisches Bauteil nach Anspruch 17, **dadurch gekennzeichnet, daß** die bajonettartige Nut (31) eine Außennut ist und zweite Bereich (21) des Verbindungsrings (2) den Koppelbereich (32) des Bauteils (3) von außen umschließt.

19. Optisches Bauteil nach mindestens einem der Ansprüche 16 bis 18, **dadurch gekennzeichnet, daß** der zylindische Koppelbereich (32) Rastmittel (31a) zum Einrasten der Kupplungsmittel (25) des Verbindungsrings (2) aufweist.

20. Optisches Bauteil nach Anspruch 17 und 19, **dadurch gekennzeichnet, daß** die Rastmittel am Ende der bajonettartigen Nuten (31) ausgebildete Mulden (31a) sind.

21. Optisches Bauteil nach mindestens einem der vorangehenden Ansprüche, **gekennzeichnet durch** eine Kontaktplatte mit zwei Kontaktbahnen, die über eine Kontaktbrücke miteinander verbunden sind.

22. Optisches Bauteil nach mindestens einem der vorangehenden Ansprüche, **gekennzeichnet durch** ein Federelement, insbesondere einen O-Ring, das zwischen das optische Bauteil und ein mit dem optischen Bauteil zu verbindendes weiteres optisches Bauteil anordbar ist.

## Claims

1. Device for connecting a first optical component to a second optical component, more particularly to connect a lamp housing of a spotlight to a lamp adapter,
**characterised by**
a connecting ring (2) which has a first region (22) through which the connecting ring (2) can be fixed rotatable on the first optical component (1), and a second region (21) axially spaced from the first region (21) through which the connecting ring (2) can be connected to the second optical component (3) whereby the second region (21) has coupling means (25) which engage with the associated coupling means (31, 31a) of the second optical component (3) when the connecting ring (1) is turned.

2. Device according to claim 1, **characterised in that** the coupling means of the second region (21) of the connecting ring (2) have at least one coupling part (25) which protrudes from the surface of the connecting ring and which on turning the connecting ring (1) engages with a bayonet type groove (31) of the second component.

3. Device according to claim 2, **characterised in that** the coupling part (25) is mounted or formed on the inside of the second region (21) of the connecting ring (2).

4. Device according to claim 2 or 3, **characterised in that** the coupling part is a roller (25) movable about its axis whereby the axis of the roller runs perpendicular to the surface of the connecting ring (2).

5. Device according to claim 4, **characterised in that** three rollers (25) are arranged symmetrically on the inside of the second region (21) of the connecting ring (2) and each engage in an associated bayonet type groove (31) of the second component (3) when the connecting ring (2) is turned.

6. Device according to at least one of the preceding claims, **characterised in that** the first region (22) of the connecting ring has at least two connecting parts (26) which protrude from the inside of the connecting ring (1) and engage in a circumferential groove (12) of the first component (1).

7. Device according to claim 6, **characterised in that** the connecting part is each time a roller (27) which is movable about its axis whereby the axis of the roller (27) runs perpendicular to the surface of the connecting ring (2).

8. Device according to claim 7, **characterised in that** the first region (22) of the connecting ring (2) has three symmetrically arranged rollers (27).

9. Device according to at least one of the preceding claims, **characterised in that** the first and the second regions (22, 21) of the connecting ring (2) are separated from each other by a ledge (23) or an inner web.

10. Device according to at least one of the preceding claims, **characterised in that** the outside of the connecting ring (2) has grip indents (26).

11. Device according to claim 10, **characterised in that** the connecting ring (2) is provided with a heat-insulating material in the region of the grip indents (26).

12. Optical component more particularly a lamp housing of a spotlight,
**characterised by**
a connecting ring (2) according to at least one of claims 1 to 11 whereby the first region (22) of the connecting ring (2) is mounted rotatable and secured on the optical component part (1).

13. Optical component according to claim 12, **characterised in that** the optical component has a cylindrical coupling member (11) with a circumferential groove (12) in which connecting parts (27) of the first region (22) of the connecting ring (2) engage.

14. Optical component according to claim 13, **characterised in that** the circumferential groove is an external groove (12) and the first region (22) of the connecting ring (2) surrounds the coupling member (11) of the component (1) on the outside.

15. Optical component according to at least one of claims 12 to 14, **characterised by** two resilient contact pins for contacting a contact plate of a further optical component connectable to the optical component and with a safety switch which interrupts the operation of the optical component when the contact pins are disconnected.

16. Optical component more particularly a lamp adapter for connecting to a lamp housing of a spotlight,
**characterised in that**
the optical component (3) has a cylindrical coupling region (32) with coupling means (31, 31a) through which the optical component (3) is connectable to a connecting ring (2) according to one of claims 1 to 11.

17. Optical component according to claim 16, **characterised in that** the cylindrical coupling region (32) has at least one bayonet type groove (31).

18. Optical component according to claim 17 **characterised in that**, the bayonet type groove (31) is an external groove and the second region (21) of the connecting ring (2) surrounds the coupling region (32) of the component (3) from the outside.

19. Optical component according to at least one of claims 16 to 18, **characterised in that** the cylindrical coupling region (32) has detent means (31a) for engaging the coupling means (25) of the connecting ring (2).

20. Optical component according to claims 17 and 19,
**characterised in that** the detent means are indents (31a) formed at the end of the bayonet type grooves (31).

21. Optical component according to at least one of the preceding claims, **characterised by** a contact plate with two contact paths which are connected together through a contact bridge.

22. Optical component according to at least one of the preceding claims, **characterised by** a spring element, more particularly an O-ring which can be mounted between the optical component and a further optical component which is to be connected to the optical component.

## Revendications

1. Dispositif destiné à connecter un premier composant optique à un second composant optique, notamment destiné à connecter un boîtier de lampe d'un projecteur à un adaptateur de lampe,
**caractérisé par**
un anneau de connexion (2) qui comprend une première zone (22) avec laquelle l'anneau de connexion (2) peut être fixé de manière rotative au premier composant optique (1), et une seconde zone (21) distante dans le sens axial de la première zone (21), avec laquelle l'anneau de connexion (2) peut être connecté au second composant optique (3), la seconde zone (21) comprenant des moyens de couplage (25) qui, par rotation de l'anneau de connexion (1), parviennent en prise avec des moyens de couplage (31, 31a) associés du second composant (3).

2. Dispositif selon la revendication 1, **caractérisé en ce que** les moyens de couplage de la seconde zone (21) de l'anneau de connexion (2) comprennent au moins un organe de couplage (25) distant de la surface de l'anneau de connexion, lequel organe, par rotation de l'anneau de connexion (1), se met en prise avec une rainure du type à baïonnette (31) du second composant (3).

3. Dispositif selon la revendication 2, **caractérisé en ce que** l'organe de couplage (25) est disposé ou formé sur la face interne de la seconde zone (21) de l'anneau de connexion (2).

4. Dispositif selon la revendication 2 ou 3, **caractérisé en ce que** l'organe de couplage est un rouleau (25) mobile autour de son axe, l'axe du rouleau s'étendant perpendiculairement à la surface de l'anneau de connexion (2).

5. Dispositif selon la revendication 4, **caractérisé en ce que** trois rouleaux (25) sont disposés de manière symétrique sur la face interne de la seconde zone (21) de l'anneau de connexion (2), lesquels rouleaux, par rotation de l'anneau de connexion (2), se mettent en prise respectivement dans une rainure du type baïonnette (31) associée du second composant (31).

6. Dispositif selon l'une au moins des revendications précédentes, **caractérisé en ce que** la première zone (22) de l'anneau de connexion comprend au moins deux organes de connexion (26) distants de la face interne de l'anneau de connexion (1), lesquels organes se mettent en prise dans une rainure circulaire (12) du premier composant (1).

7. Dispositif selon la revendication 6, **caractérisé en ce que** l'organe de connexion est respectivement un rouleau (27) mobile autour de son axe, l'axe du rouleau (27) s'étendant perpendiculairement à la surface de l'anneau de connexion (2).

8. Dispositif selon la revendication 7, **caractérisé en ce que** la première zone (22) de l'anneau de connexion (2) comprend trois rouleaux (27) disposés de façon symétrique.

9. Dispositif selon l'une au moins des revendications précédentes, **caractérisé en ce que** les première et seconde zones (22, 21) de l'anneau de connexion (2) sont séparées l'une de l'autre par un retrait (23) ou un pont interne.

10. Dispositif selon l'une au moins des revendications précédentes, **caractérisé en ce que** la face externe de l'anneau de connexion (2) est pourvue de poignées concaves (26).

11. Dispositif selon la revendication 10, **caractérisé en ce que** l'anneau de connexion (2) est pourvu dans la zone des poignées concaves (26) d'un matériau isolant thermique.

12. Composant optique, notamment boîtier de lampe d'un projecteur,
**caractérisé par**
un anneau de connexion (2) selon l'une au moins des revendications 1 à 11, la première zone (22) de l'anneau de connexion (2) étant montée de manière inamovible et rotative sur le composant optique (1).

13. Composant optique selon la revendication 12, **caractérisé en ce que** le composant optique comprend une pièce de couplage cylindrique (11) dotée d'une rainure circulaire (12), dans laquelle se mettent en prise les organes de connexion (27) de la première zone (22) de l'anneau de connexion (2).

14. Composant optique selon la revendication 13, **caractérisé en ce que** la rainure circulaire est une rainure externe (12) et la première zone (22) de l'anneau de connexion (2) entoure de l'extérieur l'organe de couplage (11) du composant (1).

15. Composant optique selon l'une au moins des revendications 12 à 14, **caractérisé par** deux broches de contact élastiques destinées à établir un contact entre une plaque de contact d'un autre composant optique pouvant être connecté au composant optique et un circuit de sécurité, qui, lorsque les broches de contact ne sont plus en contact, interrompt le fonctionnement du composant optique.

16. Composant optique, notamment un adaptateur de lampe destiné à être connecté à un boîtier de lampe d'un projecteur,
**caractérisé en ce que**
le composant optique (3) comprend une zone de couplage cylindrique (32) dotée de moyens de couplage (31, 31a), grâce auxquels le composant optique (3) peut être connecté à un anneau de connexion (2) selon l'une quelconque des revendications 1 à 11.

17. Composant optique selon la revendication 16, **caractérisé en ce que** la zone de couplage cylindrique (32) comprend au moins une rainure du type à baïonnette (31).

18. Composant optique selon la revendication 17, **caractérisé en ce que** la rainure du type à baïonnette (31) est une rainure externe et la seconde zone (21) de l'anneau de connexion (2) entoure de l'extérieur la zone de couplage (32) du composant (3).

19. Composant optique selon l'une au moins des revendications 16 à 18, **caractérisé en ce que** la zone de couplage cylindrique (32) comprend des moyens d'enclenchement (31a) destinés à l'enclenchement des moyens de couplage (25) de l'anneau de connexion (2).

20. Composant optique selon les revendications 17 et 19, **caractérisé en ce que** les moyens d'enclenchement sont des poignées (31a) formées à l'extrémité des rainures du type à baïonnette (31).

21. Composant optique selon l'une au moins des revendications précédentes, **caractérisé par** une plaque de contact dotée de deux bandes de contact qui sont connectées l'une à l'autre par un pont de contact.

22. Composant optique selon l'une quelconque des revendications précédentes, **caractérisé par** un élément élastique, notamment un joint torique, qui peut être disposé entre le composant optique et un autre composant optique destiné à être connecté au composant optique.
